# FASCICULE DE BREVET EUROPEEN

(11) **EP 0 658 325 B1**
(45) Date de publication et mention de la délivrance du brevet: **21.04.1999**
(21) Numéro de dépôt: 94402792.9
(22) Date de dépôt: 06.12.1994
(51) Int. Cl.: A45D 40/06

(54) **Dispositif pour appliquer un produit pâteux, en particulier un produit cosmétique tel que rouge à lèvres**
Vorrichtung zum Auftragen eines pastenförmigen Produktes, insbesondere eines kosmetischen Produktes wie Lippenstift
Device for applying a pasty product, in particular a cosmetic product such as lipstick

(30) Priorité: 14.12.1993 FR 9314969
(43) Date de publication de la demande: 21.06.1995
(62) Demande divisionnaire de: 96201076.5
(73) Titulaire: L'OREAL, 75008 Paris (FR)
(72) Inventeur: Gueret, Jean-Louis, F-75018 Paris (FR)
(74) Mandataire: Peuscet, Jacques

(56) Documents cités:
- EP-A- 0 428 794
- EP-A- 0 439 381
- EP-A- 0 491 579
- EP-A- 0 620 988
- WO-A-86/03658
- DE-U- 9 115 965
- FR-E- 92 615
- US-A- 2 777 572
- US-A- 3 308 939
- PATENT ABSTRACTS OF JAPAN vol. 016, no. 277 (C-0954) 1992 & JP-A-40 072 333 (KANEBO)

## Description

L'invention est relative à un dispositif pour appliquer un produit pâteux, en particulier un produit cosmétique tel que du rouge à lèvres, présenté sous forme de bâton.

Le dispositif visé par l'invention est du genre de ceux qui comprennent:
- un élément tubulaire à glissière dans lequel est montée coulissante une cupule destinée à recevoir le bâton de produit et comportant au moins un ergot engagé dans une glissière ;
- une enveloppe cylindrique dans la paroi de laquelle est prévue au moins une rainure en hélice, cette enveloppe étant emmanchée sur l'élément tubulaire et étant retenue sur ce dernier par des moyens de butée axiale, l'ergot de la cupule étant engagé dans une rainure de l'enveloppe ;
- et une chemise extérieure, en particulier métallique, dans laquelle l'enveloppe est bloquée, tandis que l'élément tubulaire peut tourner par rapport aux dites enveloppe et chemise,
des moyens de frottement souple étant prévus entre les deux pièces constituées par l'enveloppe et l'élément tubulaire, ces moyens de frottement comportant au moins une languette disposée axialement par rapport à l'axe du tube, définie par au moins une fente axiale, flexible dans le sens radial, prévue sur l'une des deux pièces, et propre à coopérer avec une surface d'appui inclinée par rapport à l'axe de l'élément tubulaire, prévue sur l'autre pièce.

Un dispositif de ce genre est connu notamment d'après la figure 8 de US-A-3 515 493. Toutefois, la solution proposée par ce document pose des problèmes de mise en oeuvre pratique car l'espace radial laissé à la languette flexible pour sa réalisation et pour sa déformation est réduit entre la chemise extérieure et l'élément tubulaire. Cet espace correspond à peine à la profondeur radiale de la rainure en hélice, profondeur qui est faible.

EP-A-0 491 579 montre, notamment à la figure 5, un dispositif qui permet d'obtenir un rattrapage de jeu, essentiellement dans le sens radial, entre les divers éléments du mécanisme et, simultanément, un fonctionnement "onctueux" lors de la rotation de l'élément tubulaire à glissière, par rapport à l'enveloppe cylindrique et à la chemise métallique. Toutefois, la solution proposée par ce document ne permet pas d'obtenir une compensation suffisante du jeu suivant la direction longitudinale.

Il est connu par EP-A-0 620 288 qui est un document intercalaire, que l'enveloppe cylindrique dans laquelle est prévue au moins une hélice, comporte une languette transversale munie d'un picot. Ce picot frotte sur la paroi interne de la chemise extérieure qui est parallèle à l'axe. Cette paroi comporte une zone de moindre épaisseur sur laquelle le picot vient en appui contre la partie plus mince de la paroi, ce qui permet au picot de reprendre sa forme lorsque le tube est fermé ou entièrement ouvert.

L'invention a pour but, surtout, de fournir un dispositif du genre défini précédemment qui soit d'une réalisation relativement simple, notamment en ce qui concerne les opérations de moulage et de démoulage et dont les moyens de frottement souple peuvent agir avec une liberté suffisante pour assurer un bon auto-centrage élastique et un effet anti-vibration. Le bâton de produit pâteux est alors mieux protégé contre les chocs.

Selon l'invention un dispositif pour appliquer un produit pâteux, en particulier un produit cosmétique tel que du rouge à lèvres, présenté sous forme de bâton, du genre défini précédemment, est caractérisé par le fait que les moyens de frottement souple constitués par la (les) languette(s) et la surface d'appui inclinée sont situés, dans le sens axial, au-delà de l'extrémité inférieure de la chemise extérieure.

La surface de frottement peut être tronconique.

En variante, la surface de frottement est formée par une surface concave vers l'extérieur.

Avantageusement, le diamètre extérieur maximal de l'ensemble de ces moyens de frottement souple est sensiblement égal au diamètre extérieur de ladite chemise.

Dans ces conditions, on dispose d'un espace radial suffisant pour loger les moyens de frottement souple dont l'efficacité se trouve améliorée, et dont la fabrication est sensiblement facilitée, notamment au niveau des opérations de moulage et de démoulage.

De préférence, au moins deux languettes élastiques, diamétralement opposées, sont prévues pour coopérer avec la surface d'appui inclinée.

Selon une première possibilité, la surface d'appui inclinée est une surface tronconique, ou équivalente, prévue sur la base de l'élément tubulaire, tandis que la ou les languettes sont prévues sur l'enveloppe cylindrique. La surface tronconique peut être orientée de telle manière que son grand diamètre soit situé en partie basse, la ou les languettes étant prévues en partie basse de l'enveloppe et étant déportées radialement vers l'extérieur par rapport à l'enveloppe de sorte qu'un épaulement annulaire est formé à la racine des languettes, sur la surface extérieure de l'enveloppe. Ledit épaulement constitue avantageusement une butée axiale de la chemise extérieure.

En variante, la surface tronconique prévue sur la base est orientée de manière à présenter son grand diamètre en partie haute et cette surface est concave, tandis que la ou les languettes prévues en partie basse de l'enveloppe sont sollicitées radialement vers l'intérieur par ladite surface tronconique.

La face interne des languettes prévues en partie basse de l'enveloppe cylindrique est située, de préférence, sensiblement sur la même surface cylindrique que le fond de la rainure en hélice.

Selon une autre possibilité, la surface tronconique tournée vers l'extérieur ou l'intérieur, est prévue en partie basse de l'enveloppe munie de la rainure en hélice, tandis que la ou les languettes sont prévues sur la base de l'élément tubulaire et sont dirigées vers le haut de manière à coopérer vers l'extérieur, ou vers l'intérieur, avec la susdite surface tronconique.

La surface d'appui inclinée peut constituer une partie d'une gorge ou d'une nervure à section transversale en V ou en arc de courbe avec laquelle vient coopérer une partie de forme conjuguée de la ou de chaque languette.

Les languettes peuvent avoir une épaisseur radiale variable selon la direction axiale, cette dimension diminuant en direction de l'extrémité libre de la languette.

Les languettes peuvent avoir une forme incurvée, aussi bien pour leur contour que pour leur profil en long dans un plan passant par l'axe du dispositif.

Les languettes peuvent comporter, à leurs extrémités, des moyens permettant d'améliorer le glissement et de diminuer le frottement, en particulier des bourrelets ou des évidements.

Le fond de chaque fente limitant une ailette a de préférence une forme arrondie.

L'auto-centrage s'effectue suivant la direction longitudinale et suivant la direction radiale.

La matière utilisée pour l'enveloppe cylindrique comportant la ou les rainures en hélice est choisie parmi le groupe des polystyrènes, des polyoléfines, des polyacétals, des dérivés du polytétrafluoréthylène, des polyesters.

La matière moulée de l'élément tubulaire est choisie, de préférence, parmi le groupe des polyoléfines, des polystyrènes, des acétates et propionates de cellulose, des polymères vinyliques, des polyacétals, des dérivés du polytétrafluoréthylène.

La matière utilisée pour le moulage de l'élément tubulaire d'une part, et/ou de l'enveloppe cylindrique munie de la rainure en hélice, d'autre part, comporte de préférence de 0,2 à 20 % d'agent glissant tel que du nitrure de bore, du bi-sulfure de molybdène, du graphite ou des silicones.

Selon une variante de l'invention l'élément tubulaire à glissière comporte au moins une bande relativement élastique, limitée par deux fentes longitudinales sensiblement parallèles à l'axe de l'élément tubulaire, cette bande étant attenante à ses extrémités de faible largeur à l'élément tubulaire, tandis que la cupule et/ou la bande comporte au moins une protubérance extérieure et/ou intérieure, en saillie radiale, propre à s'appuyer contre la surface de la pièce avec laquelle elle coopère, la bande exerçant un effort élastique sur ladite cupule de manière à rattraper le jeu transversal et à maintenir un contact entre la cupule et une partie de la surface interne de l'élément tubulaire .

Avantageusement, le profil longitudinal de la surface interne de la bande présente une convexité vers l'intérieur.

L'élément tubulaire à glissière peut comporter un fond fermé propre à renforcer sa rigidité et à faciliter sa fixation, notamment par collage, sur une embase.

La base de l'élément tubulaire peut comporter, au-dessous des moyens de frottement souple, des disques annulaires en saillie radiale, formant godrons, propres à assurer un accrochage de l'élément tubulaire dans une embase.

La base de l'élément tubulaire peut comporter au moins une protubérance élastique propre à faire saillie radialement sur la surface latérale externe et déformable élastiquement vers l'intérieur, tandis qu'une embase destinée à coiffer la partie inférieure de l'élément tubulaire comporte des moyens d'accrochage conjugués, notamment un évidement prévu sur la surface interne de l'embase dans lequel est propre à venir s'encliqueter la protubérance élastique correspondante.

La base de l'élément tubulaire peut comporter un trou central ou une chemise centrale, prévu dans une paroi de fond épaisse, propre à s'emmancher avec serrage sur un téton en saillie sur le fond de l'embase. Dans ce cas, la présence des disques annulaires n'est pas nécessaire.

En variante, la base comporte un trou central et des fentes radiales en étoile, rayonnant à partir de ce trou, et déterminant des secteurs déformables, tandis que l'embase comporte un téton, avantageusement tronconique et munie de crans, sur lequel viennent s'accrocher les extrémités internes des secteurs du fond de la base.

L'embase liée à la base de l'élément tubulaire peut être constituée par une embase d'habillage ou par un moyen de lestage qui sera, lui-même, entouré d'un habillage.

Avantageusement, la base le l'élément tubulaire comporte des moyens de butée axiale sur sa surface extérieure, situés radialement vers l'extérieur par rapport aux moyens de frottement, ces moyens de butée axiale étant propres à coopérer avec l'extrémité inférieure de languettes prévues en partie basse de l'enveloppe cylindrique, de manière à limiter l'engagement axial de l'élément tubulaire dans ladite enveloppe cylindrique.

Les languettes peuvent être constituées en deux groupes ayant des hauteurs et des profils différents, les languettes d'un groupe appartenant aux moyens de frottement et étant destinées à s'appuyer, par leurs extrémités, sur ladite surface d'appui inclinée, tandis que les languettes du deuxième groupe sont situées radialement à l'extérieur de la surface d'appui de manière à pouvoir coopérer uniquement avec les moyens de butée axiale de la base, les languettes de ce deuxième groupe ayant une hauteur supérieure à celle du premier groupe. La face interne des languettes du deuxième groupe s'écarte progressivement de l'axe de l'enveloppe cylindrique de haut en bas, tandis que la face externe est sensiblement parallèle à cet axe ; les languettes du premier groupe ont une forme différente avec leur face interne sensiblement parallèle à l'axe et leur face externe se rapprochant progressivement de l'axe de haut en bas.

La base de l'élément tubulaire peut comporter, au-dessous des moyens de frottement souple, des disques annulaires en saillie radiale, formant godrons, propres à assurer un accrochage de l'élément tubulaire dans une embase.

Avantageusement, le fond de l'embase extérieure est amovible et l'élément tubulaire peut être retiré vers le bas, lorsque le fond est enlevé, pour être remplacé par une recharge, avec remise en place du fond.

Selon une variante de dispositif rechargeable, le fond de l'embase est monté coulissant dans cette embase, mais lié en rotation à ladite embase, des moyens élastiques étant prévus entre le fond et la partie inférieure de l'élément tubulaire, le fond étant muni d'une jupe cylindrique dont le bord supérieur interne a une forme tronconique conjuguée de la surface tronconique d'une (de) protubérance(s) élastique(s) d'accrochage, prévue(s) sur l'élément tubulaire, l'ensemble étant tel qu'en position normale, le bord supérieur du fond exerce une action de freinage sur la protubérance et l'élément tubulaire, tandis que par enfoncement axial du fond on provoque la flexion de la (des) protubérance(s) radialement vers l'intérieur, avec décrochage de l'élément tubulaire qui peut être extrait par le haut, et remplacé par une rechange.

L'invention consiste, mises à part les dispositions exposées ci-dessus, en un certain nombre d'autres dispositions dont il sera plus explicitement question ci-après à propos d'exemples de réalisation décrits avec référence aux dessins ci-annexés, mais qui ne sont nullement limitatifs.

La figure 1, de ces dessins, est une coupe axiale verticale d'un dispositif selon l'invention pour appliquer un rouge à lèvres en forme de bâton.
La figure 1a représente, à plus grande échelle, un détail des moyens de frottement souple de la figure 1.
La figure 2 est une vue en perspective, avec parties arrachées de l'élément tubulaire entouré de l'enveloppe cylindrique, elle-même entourée de la chemise extérieure, avant leur montage dans l'embase du dispositif de la figure 1.
La figure 3 est un détail, en coupe, à plus grande échelle, illustrant une variante de réalisation des moyens de frottement souple.
La figure 4 est une coupe axiale partielle, à plus grande échelle, illustrant une autre variante de réalisation des moyens de frottement souple.
La figure 5 est une vue en perspective, à plus petite échelle, de l'élément tubulaire de la figure 4, et de l'enveloppe cylindrique munie de la chemise extérieure en cours de montage.
La figure 6 est une coupe axiale partielle illustrant une autre variante de réalisation des moyens de frottement souple.
La figure 7 est une vue partielle en perspective de l'enveloppe cylindrique munie de la chemise extérieure en cours de montage sur l'élément tubulaire de la figure 6.
La figure 8 est une coupe partielle d'une autre variante de réalisation.
La figure 9 est une vue partielle en perspective d'une variante de réalisation de l'élément tubulaire et de la surface d'appui inclinée.
La figure 10 est vue en coupe partielle des moyens de frottement souple d'un dispositif équipé d'un élément tubulaire tel qu'illustré sur la figure 9.
La figure 11 est une coupe partielle d'une variante de réalisation de l'enveloppe cylindrique et des languettes.
La figure 12 est une vue partielle en perspective de l'enveloppe cylindrique de la figure 11 et de l'élément tubulaire correspondant.
La figure 13 est une vue en coupe partielle illustrant des moyens de butée axiale entre l'élément tubulaire et l'enveloppe cylindrique.
La figure 14 est une vue en perspective de l'enveloppe cylindrique de la figure 13 et de l'élément tubulaire.
La figure 15 est une vue partielle en perspective de la partie basse de l'enveloppe cylindrique munie de languettes de forme non rectangulaire.
La figure 16 est une coupe partielle verticale d'une variante de réalisation illustrant l'accrochage de la base de l'élément tubulaire dans une embase.
La figure 17 est une vue en perspective de l'élément tubulaire comportant une bande élastique, limitée par deux fentes longitudinales, propre à coopérer avec une protubérance de la cupule.
La figure 18 est une vue en coupe verticale, à plus grande échelle, de l'élément tubulaire de la figure 17 et de la cupule montée dans cet élément.
La figure 19 est une section transversale suivant la ligne XIX-XIX de la figure 18.
La figure 19a montre, semblablement à la figure 19, une variante de réalisation.
La figure 20 est une coupe verticale partielle illustrant une variante de fixation de la base de l'élément tubulaire dans l'embase.
La figure 21 est une vue en perspective d'une variante de réalisation de la base de l'élément tubulaire.
La figure 22 est une coupe verticale partielle illustrant la fixation de la base de la figure 21.
La figure 23 est une vue en perspective d'une autre variante de la base de l'élément tubulaire.
La figure 24 illustre en coupe verticale partielle la fixation de la base de la figure 23.
La figure 25 montre en perspective, avec parties arrachées, une variante de réalisation de la figure 1 avec fond de l'embase amovible et possibilité de recharge du dispositif avec un élément tubulaire neuf.
La figure 26, enfin, montre une variante de réalisation de la figure 16, permettant également une recharge du dispositif.

En se reportant à la figure 1 des dessins, on peut voir un dispositif D pour appliquer un produit pâteux,constitué par du rouge à lèvres présenté sous forme de bâton B.

Le dispositif D comprend un élément tubulaire 1 à glissière 2 constituée par une fente longitudinale s'étendant de bas en haut suivant la direction des génératrices de l'élément 1. De préférence, deux glissières 2 diamétralement opposées sont prévues.

Une cupule 3 est montée coulissante à l'intérieur de l'élément tubulaire. Le bâton B de rouge à lèvres est reçu et maintenu serré dans la cupule 3. Cette cupule, de forme cylindrique, comporte deux ergots 4 diamétralement opposés, faisant saillie radialement vers l'extérieur. Les ergots 4 sont engagés dans les glissières 2 et traversent ces glissières en débordant sur la surface extérieure de l'élément tubulaire 1.

Au moins une glissière 2 débouche en partie haute. Les glissières 2 s'arrêtent en partie basse à une extrémité 5 au-dessous de laquelle l'élément tubulaire 1 se prolonge par une base 6 cylindrique elle-même fermée, à son extrémité inférieure, par un fond transversal 7 qui donne une bonne rigidité à la base 6. La hauteur de la base 6 est suffisante pour loger la cupule 3 en position basse lorsque les ergots 4 sont en appui contre les extrémités 5 des glissières 2.

La base 6 est munie sur sa périphérie, en partie basse, de disques superposés 8 concentriques, formant des godrons, d'un diamètre extérieur suffisant pour assurer un bon accrochage de la base 6 dans une embase extérieure 9, par exemple de forme prismatique à section carrée. L'embase 9 est coiffée d'un capuchon 10 amovible qui permet de fermer le dispositif en position de stockage. Pour l'utilisation et l'application de rouge à lèvres, le capuchon 10 est retiré de l'embase. La fixation de la base 6 peut être renforcée par un collage du fond fermé 7 contre le fond de l'embase 9.

La solidarisation de l'embase 9 avec la base 6 pourrait être réalisée en utilisant un lest et une chemise de serrage, comme décrit dans FR-A-2 588 167.

Une enveloppe cylindrique 11 en matière plastique, d'épaisseur réduite, est emmanchée sur l'élément tubulaire 1. L'enveloppe 11 est retenue axialement, en partie haute, par un rebord 12 du capuchon 1 qui est franchi, lors de l'engagement de l'enveloppe 11 sur l'élément 1 par déformation de cet élément 1 provoquant une réduction de son diamètre. Cette déformation est permise, notamment, par le fait qu'au moins une glissière 2 débouche en partie haute et découpe le rebord 12.

L'enveloppe 11 comporte sur sa paroi interne deux rainures en hélice 13 décalées de 180°, dans lesquelles sont engagées les extrémités extérieures des ergots 4. Les rainures 13 débouchent en partie basse 11a de l'enveloppe 11 pour permettre, notamment, l'engagement des ergots 4. Une chemise extérieure 14, généralement métallique, entoure l'enveloppe 11 et en est solidaire. La chemise extérieure 14 s'étend vers le bas, dans le sens longitudinal, au moins jusqu'au voisinage du niveau 11a où débouchent les rainures 13, c'est-à-dire à un niveau inférieur à celui des ergots 4 lorsque la cupule 3 est dans la position la plus basse possible, illustrée sur la figure 1.

Des moyens de frottement souple F sont prévus entre l'enveloppe 11 et la base 6 de l'élément tubulaire 1.

Dans l'exemple de la figure 1, ces moyens de frottement souple F comprennent des languettes flexibles 15 prévues en partie basse de l'enveloppe 11, ces languettes, de forme rectangulaire, étant limitées par des fentes longitudinales 16 parallèles (figure 2). Le cas échéant, une seule languette 15 pourrait être prévue, mais de préférence, on prévoit plusieurs languettes 15 régulièrement réparties. Les languettes 15 sont situées, dans le sens longitudinal, au-delà de l'extrémité inférieure de la chemise métallique extérieure 14, comme visible sur les figures 1 et 2. Les languettes 15 sont déportées radialement vers l'extérieur par rapport à l'enveloppe 11 de sorte qu'un épaulement annulaire 17 est formé à la racine des languettes 15, sur la surface extérieure de l'enveloppe 11. La chemise extérieure 14 vient en butée axiale contre cet épaulement 17. La surface extérieure des languettes 15 est sensiblement dans le prolongement de la surface extérieure de la chemise 14.

La hauteur des languettes 15 (c'est-à-dire leur dimension suivant une direction parallèle à l'axe de l'enveloppe 11) est avantageusement comprise entre 2 mm et 20 mm.

La surface interne 18 des languettes 15 à l'état de repos, est avantageusement située sur la même surface cylindrique que le fond 19 des rainures 13.

Les moyens de frottement F comprennent, du côté de la base 6, une surface tronconique 20 convexe , tournée vers l'extérieur, dont la grande base est située vers le bas. Cette surface tronconique se trouve à un niveau inférieur à celui de l'extrémité inférieure de la chemise 14. L'extrémité inférieure des languettes 15 s'appuie élastiquement, de l'extérieur sur la surface 20, sensiblement à mi-hauteur. La surface interne de l'embase extérieure 9 est écartée de la surface extérieure de la chemise 14 d'une distance j suffisante pour permettre la libre déformation élastique des languettes 15 vers l'extérieur.

Les dimensions des différentes pièces sont prévues pour, qu'au montage, les languettes 15 exercent une pression radiale sur la surface 20 alors que l'extrémité supérieure de l'enveloppe 11 est en appui contre le rebord 12. L'action de serrage élastique des languettes 15 combinée avec la surface d'appui 20, inclinée sur l'axe de l'élément 1 assure un auto-centrage de l'enveloppe 11 relativement à l'élément tubulaire 1 et un rattrapage de jeu longitudinal avec la mise en butée de l'extrémité supérieure de l'enveloppe 11 contre le rebord 12. Il en résulte un effet anti-vibration des pièces entre elles, et une protection du bâton B de produit cosmétique contre les chocs et secousses.

L'action de serrage peut correspondre à une variation de 0,02 mm à 1,5 mm du diamètre du contour circulaire enveloppant les languettes 15 au repos, à leurs extrémités libres.

Les languettes 15 comportent avantageusement un bourrelet interne périphérique 21 à leur extrémité inférieure, ce bourrelet ayant une section transversale arrondie pour faciliter le glissement contre la surface 20.

La présence des languettes 15 qui font saillie vers le bas au-delà de l'extrémité ouverte des rainures 13 facilite le démoulage de l'enveloppe 11. En effet, pour démouler les rainures 13 il faut donner un mouvement hélicoïdal à un noyau de moulage (non montré) qui comporte des nervures conjuguées des rainures 13. La présence des languettes 15 permet de retenir en rotation l'enveloppe 11 par rapport au noyau de moulage et d'accomplir le mouvement hélicoïdal, entre noyau et enveloppe, destiné à dégager le noyau des rainures 13.

Il est à noter que l'action des languettes élastiques 15 sur la surface d'appui inclinée 20 se situe à un niveau inférieur à celui des ergots 4 de sorte que les risques de coincement de la cupule 3, en raison d'une déformation de la base 6 due au serrage exercé par les languettes 15, se trouvent pratiquement supprimés.

Dans certains cas, les languettes 15, au lieu d'être solidaires de l'enveloppe 11, peuvent être prévues sur une bague dont le bord longitudinal supérieur remplacerait, par exemple, l'épaulement 17 de la figure 1. Cette bague serait libre en rotation par rapport à l'enveloppe 11, tout en étant maintenue axialement entre l'extrémité inférieure de l'enveloppe 11 (qui se situerait au niveau de l'épaulement 17 de la figure 1) et la surface tronconique 20. Cette bague serait rapportée sur l'élément tubulaire 1.

Le fonctionnement du dispositif D des figures 1 et 2 résulte immédiatement des explications qui précèdent.

Pour une application de rouge à lèvres à l'aide du bâton B, il convient tout d'abord de retirer le capuchon 10. L'utilisatrice peut alors maintenir la chemise métallique 14 et faire tourner, relativement à cette chemise, l'embase 9 en entraînant en rotation l'élément tubulaire 1. La chemise 11 reste immobile avec l'enveloppe 14 et la cupule 3 monte à l'intérieur de l'élément tubulaire du fait que ses ergots 4 se déplacent dans les rainures en hélice 13.

Lors de ce mouvement de rotation entre l'élément tubulaire 1 et l'enveloppe 11, les languettes 15 exercent constamment un appui élastique contre la surface tronconique 20, ce qui assure un rattrapage de jeu et un auto-centrage permanent et donne un caractère d"'onctuosité" au mouvement de rotation, avec un effet de freinage.

La figure 3 illustre une variante de réalisation dans laquelle la surface d'appui 20a, inclinée sur l'axe, au lieu d'être tronconique, est formée par une surface de révolution dont la méridienne est un arc de courbe concave vers l'extérieur, par exemple un arc de cercle. La coopération des languettes 15 avec cette surface d'appui 20a assure également un auto-centrage et un effet anti-vibration comme dans le cas des figures 1 et 2.

En se reportant aux figures 4 et 5, on peut voir une variante de réalisation selon laquelle la surface tronconique 20b est toujours prévue sur la base 6 de l'élément tubulaire, en partie basse. Toutefois la surface 20b est concave, tournée vers l'intérieur, et son extrémité de grand diamètre est située vers le haut alors que sa petite base est située à un niveau inférieur.

Les éléments semblables ou jouant des rôles analogues à des éléments des figures 1 et 2 sont désignés par les mêmes références numériques suivies de la lettre b sans que leur description soit reprise.

La petite base de la surface 20b est située à la partie inférieure de cette surface, à son raccordement avec la surface cylindrique de l'élément tubulaire 1b. La surface tronconique 20b s'évase de bas en haut et définit, avec la paroi cylindrique voisine externe de l'élément tubulaire 1b, un espace annulaire à section transversale en forme de dièdre dont le sommet est tourné vers le bas.

Les languettes 15b sont prévues en partie basse de l'enveloppe tubulaire 11b dans des conditions semblables à celles décrites à propos des figures 1 et 2. L'extrémité inférieure des languettes 15b vient en appui contre la surface 20b et les languettes 15b sont déformées élastiquement vers l'intérieur, dans le sens radial. L'action des languettes 15b sur la surface d'appui inclinée 20b assure un auto-centrage et un effet anti-vibration semblable à celui décrit à propos des figures 1 et 2.

De préférence, les languettes 15b ont une épaisseur variable qui diminue en partie basse de sorte que l'extrémité inférieure 22 des languettes 15b est amincie et présente une face externe inclinée par rapport à l'axe de l'enveloppe 11b pour mieux glisser sur la surface 20b.

Les figures 6 et 7 illustrent une autre possibilité de réalisation qui constitue, en quelque sorte, l'inverse de la réalisation des figures 4 et 5 en ce sens que les languettes 15c dans le cas des figures 6 et 7, sont solidaires de l'élément tubulaire 1c et sont orientées de bas en haut, tandis que la surface tronconique 20c est prévue en partie basse de la chemise 11c. Les éléments semblables à des éléments déjà décrits à propos des figures précédentes portent les mêmes références numériques suivies de la lettre c, sans que leur description soit reprise.

Comme dans les exemples de réalisation précédents, les moyens de frottement souple F, formés par la surface tronconique 20c et les languettes 15c sont situés, dans le sens axial, au-delà de l'extrémité inférieure de la chemise extérieure métallique 14c. La grande base de la surface tronconique 20c a sensiblement le même diamètre que la surface cylindrique extérieure de la chemise 14c tandis que la surface cylindrique interne de l'enveloppe 11c, au niveau de la surface tronconique 20c, a un diamètre égal à celui du fond 19c des rainures en hélice. La surface tronconique 20c diminue de diamètre de haut en bas.

Les languettes 15c sont distantes de la surface cylindrique extérieure de l'élément tubulaire 1c, et sont solidaires, à leurs racines, d'un cordon annulaire 23 formant partie intégrante de cet élément tubulaire 1c. La partie supérieure 24 de la face interne des languettes 15c est, de préférence, inclinée par rapport à l'axe de l'élément tubulaire 1c de sorte que l'épaisseur radiale des languettes 15c diminue progressivement de bas en haut. Cette face inclinée 24 coopère avec la surface tronconique 20c et assure l'auto-centrage et l'effet anti-vibration décrits à propos des figures précédentes.

La figure 8 illustre une variante de réalisation des figures 6 et 7. Les éléments semblables sont désignés par les mêmes références numériques, suivies de la lettre d. Les languettes 15d, selon la figure 8, sont prévues, comme dans le cas des figures 6 et 7, en partie basse de l'élément tubulaire 1d elles font saillie vers le haut à partir du cordon annulaire 23. Les languettes 15d sont suffisamment distantes de la surface extérieure de l'élément tubulaire 1d pour pouvoir se déformer élastiquement radialement vers l'intérieur.

La surface tronconique 20d, prévue en partie basse de la chemise 11d est concave, tournée vers l'intérieur et s'évase de haut en bas. Cette surface 20d est prévue du côté interne de la chemise 11d.

L'extrémité supérieure des languettes 15d est effilée et présente une surface externe inclinée par rapport à l'axe de l'élément tubulaire 1d. Les extrémités supérieures des languettes 15d sont situées radialement à l'intérieur de la surface 20d.

Les languettes 15d, sollicitées radialement vers l'intérieur, exercent un effort élastique sur la surface tronconique 20d présentant une composante radiale et une composante axiale comme dans les exemples précédents, qui assurent un auto-centrage et un effet d'anti-vibration.

Les figures 9 et 10 illustrent une variante de réalisation dans laquelle les éléments semblables à des éléments déjà décrits sont désignés par des références numériques ayant mêmes chiffres des unités et des dizaines, précédés du chiffre 1 des centaines. Il en sera de même pour les variantes des figures suivantes où le chiffre des centaines sera seul modifié.

La surface tronconique 120, prévue en partie basse de l'élément tubulaire 101, d'une manière semblable à la figure 1, constitue une partie d'une gorge annulaire 25 à section transversale en V, s'étendant autour de l'élément tubulaire 101. La surface tronconique 120 constitue la partie inférieure de la gorge 25 et diminue de diamètre de bas en haut pour rejoindre le fond de la gorge 25. Une autre surface tronconique 26, augmentant de diamètre de bas en haut, constitue la partie supérieure de la gorge 25.

Comme visible sur la figure 10, l'extrémité des languettes 115 prévues en partie basse de l'enveloppe 111, est munie d'un bec arrondi 27 faisant saillie radialement vers l'intérieur, propre à coopérer avec les deux surfaces 120 et 26.

Les moyens de frottement souple F des figures 9 et 10, constitués par les languettes 115 et par la gorge 25 avec ses surfaces 120, 26, assurent non seulement l'auto-centrage et l'effet anti-vibration décrits à propos des figures précédentes, mais également le maintien suivant la direction longitudinale de l'enveloppe 111 relativement à l'élément tubulaire 101.

Il est clair que la section méridienne (c'est-à-dire la section par un plan passant par l'axe de l'élément tubulaire 101) de la gorge 25 pourrait être limitée non par des segments rectilignes comme représenté, mais par des arcs de courbe concaves ou convexes.

Les figures 11 et 12 illustrent une variante de réalisation des figures 9 et 10, variante selon laquelle la gorge 25 est remplacée par une nervure périphérique 225 à section méridienne en arc de courbe convexe, ceinturant la partie basse extérieure de l'élément tubulaire 201.

Les languettes 215, prévues en partie basse de l'enveloppe cylindrique 211, sont munies, sur leur surface interne, d'un évidement 28 ayant une section transversale conjuguée de la nervure périphérique 225 de manière à assurer l'auto-centrage et le maintien longitudinal de l'enveloppe 211 relativement à l'élément tubulaire 201.

La figure 13 illustre une variante de réalisation selon laquelle la base de l'élément tubulaire 301 comporte des moyens de butée axiale S propres à coopérer avec l'extrémité inférieure de languettes 315a prévues en partie basse de l'enveloppe cylindrique 311, de manière à limiter l'engagement axial de l'élément tubulaire 301 dans ladite enveloppe 311.

Les moyens de butée S sont avantageusement constitués par un épaulement annulaire 29, situé radialement à l'extérieur de la surface tronconique 320. L'épaulement 29 est situé dans un plan orthogonal à l'axe de l'élément tubulaire 301.

Deux groupes de languettes 315, 315a alternées, sont prévus en partie basse de l'enveloppe 311 comme illustré sur la figure 14. Les languettes 315 du premier groupe, appartenant au moyens de frottement souple F, sont destinées à s'appuyer par leurs extrémités inférieures contre la surface tronconique 320 pour assurer l'auto-centrage et le freinage. La face interne des languettes 315 est sensiblement parallèle à l'axe de l'enveloppe cylindrique et dans le prolongement de la surface sur laquelle sont situés les fonds 319 des rainures. La face externe des languettes 315 est inclinée par rapport à l'axe de l'enveloppe 311 et se rapproche progressivement de cet axe de haut en bas.

Les languettes 315a du deuxième groupe, ont un profil différent de celui des languettes 315, et une hauteur supérieure à celle de ces mêmes languettes 315. La face externe des languettes 315a est sensiblement parallèle à l'axe de l'enveloppe 311 tandis que la face interne est inclinée par rapport à cet axe de manière à s'en écarter progressivement de haut en bas. De ce fait, les languettes 315a ne peuvent pas coopérer avec la surface 320, et interviennent uniquement pour limiter l'enfoncement de l'enveloppe 311 sur l'élément tubulaire 301, en venant buter par leur extrémité inférieure contre l'épaulement 29.

Comme illustré sur la figure 15, les languettes 415 peuvent avoir des formes diverses, en particulier des bords qui ne sont pas parallèles ni rectilignes. Ces formes différentes, en particulier incurvées, sont également possibles pour les profils en long des languettes.

La figure 16 illustre un moyen d'accrochage entre la base 506 de l'élément tubulaire 501 et l'embase extérieure 509.

Ce moyen d'accrochage comprend au moins une protubérance élastique 30 formant cran d'accrochage, propre à faire saillie radialement sur la surface latérale externe de la base 506 de l'élément tubulaire 501. Généralement, plusieurs protubérances 30 sont réparties régulièrement sur la périphérie de la base.

L'embase 509, destinée à recevoir la partie inférieure de l'élément tubulaire 501, comporte un moyen conjugué constitué par un évidement 31 prévu sur la face interne de l'élément 501. Le bord supérieur 31a de l'évidement 31 est situé dans un plan orthogonal à l'axe de l'embase 509 de manière à constituer une surface d'arrêt pour le bord supérieur 30a de la protubérance 30, également situé dans un plan orthogonal à l'axe de l'élément 501. L'évidement 31 est réalisé lors du moulage de l'embase 509 et une ouverture 32 subsiste dans le fond de l'embase 509, qui correspond au passage nécessaire pour retirer, après moulage, un tiroir qui a permis de réaliser l'évidement 31.

L'accrochage de l'élément tubulaire 501 dans l'embase 509 s'effectue automatiquement en fin d'enfoncement de l'élément tubulaire 501. Les protubérances élastiques 30 qui, lors de l'enfoncement, sont effacées radialement vers l'intérieur par la paroi interne de l'embase 509, reviennent à la position illustrée sur la figure 16 lorsqu'elles arrivent au niveau de l'évidement 31. Le bec de la protubérance 30 fait alors saillie sous le bord supérieur transversal 31a de l'évidement 31, ce qui assure l'accrochage de l'élément tubulaire 501 dans l'embase 509.

Les figures 17 à 19 illustrent une caractéristique de l'invention qui peut être utilisée indépendamment ou en combinaison avec les caractéristiques évoquées précédemment.

L'élément tubulaire 601 à glissière 602, du dispositif pour appliquer un produit cosmétique tel que du rouge à lèvres, comporte au moins une bande 33 relativement élastique limitée par deux fentes longitudinales 34, 35 sensiblement parallèles à l'axe de l'élément tubulaire. La bande 33 est attenante à ses extrémités 36, 37 de faible largeur à l'élément tubulaire 601. De préférence, deux bandes 33 diamétralement opposées sont prévues dans l'élément tubulaire 601 décalées de 90° par rapport aux deux glissières 602.

Avantageusement, les fentes longitudinales 34, 35 comportent, en partie haute et basse, un segment périphérique, à angle droit, formant des retours 34a, 34b, ou 35a, 35b. Les retours extrêmes d'une même fente sont orientés en sens inverse.

Le profil longitudinal interne 38 (voir figure 18) de la bande 33 présente, de préférence, une convexité vers l'intérieur de manière à exercer un serrage radial sur la cupule 603.

Cette cupule 603 comporte au moins une protubérance extérieure 39 en saillie radiale propre à s'appuyer contre la surface interne d'une bande 33. Dans l'exemple considéré, deux protubérances 39 diamétralement opposées, décalées de 90° par rapport aux ergots 604, sont prévues sur la surface extérieure de la cupule 603. Avantageusement, les protubérances 39 sont constituées par des nervures s'étendant suivant la direction d'une génératrice de la cupule 603, sur toute sa hauteur (voir figures 18 et 19). La cupule 603 est ainsi soumise à un effort élastique dans le sens radial, ce qui permet de rattraper le jeu transversal et de maintenir un contact entre la cupule 603 et la surface interne de l'élément tubulaire 601, avec suppression des vibrations.

La bande 33 assure un appui élastique homogène sur la cupule, quelle que soit sa position dans l'élément tubulaire 601.

En variante, comme représenté sur la figure 19a, la protubérance 39a peut être prévue sur la face interne de la bande 33 et se présenter comme bourrelet longitudinal sur toute la longueur de la bande 33, en particulier à mi-largeur.

On retrouve en partie basse de l'élément tubulaire 601 une surface tronconique 620 appartenant aux moyens de frottement souple qui peuvent comporter, du côté de l'enveloppe cylindrique (non représentée), des languettes s'épanouissant vers le bas selon une forme tronconique sensiblement complémentaire de celle de la surface 620.

En se reportant à la figure 20, on peut voir une variante de réalisation pour la fixation de la base 706 de l'élément tubulaire 701. Cette base 706 comporte un trou central 40 dans une paroi de fond épaisse, ou une cheminée, propre à s'emmancher avec serrage sur un téton 41, en particulier de forme tronconique, prévu en saillie au centre du fond de l'embase 709. La présence des disques 8 de la figure 1 n'est plus nécessaire. Le téton 41 est traversé par un passage axial.

En variante, comme illustré sur les figures 21 et 22, la base 806 comporte un trou central 840 et des fentes radiales en étoile 42, rayonnant à partir du trou 840. Les fentes 42 déterminent des secteurs élastiquement déformables 43.

L'embase 809 comporte un téton central tronconique 841 muni de crans 44 en saillie sur sa surface, sur lesquels viennent s'accrocher les extrémités internes 45 des secteurs 43 du fond de la base 806.

Dans la variante des figures 23 et 24, les fentes radiales en étoile 942 se prolongent sur la zone inférieure 46 de la paroi cylindrique de la base 906, par des parties 47 rectilignes. Cette zone inférieure 46 va présenter une certaine élasticité dans le sens radial et se déformer en augmentant de diamètre comme illustré sur la figure 24, lors de l'engagement du téton 941 dans le trou 940. Une couronne de pattes 48, en saillie sur le fond de l'embase 909, est avantageusement prévue pour assurer un encliquetage du bord inférieur déformé de la base 906 et compléter la fixation assurée par le téton 941.

Il est à noter que l'embase 9-909 des exemples considérés peut être une embase d'habillage (décorative), ou un moyen de lestage qui est, lui-même, entouré d'un habillage décoratif.

La figure 25 montre une variante de réalisation de la figure 1 permettant de retirer un élément tubulaire 1 dont le bâton B est usé, pour le remplacer par une recharge neuve. Les parties identiques ou jouant des rôles analogues à celles déjà décrites à propos de la figure 1 seront désignées par les mêmes références, éventuellement suivies d'une apostrophe " ' ", sans que leur description soit reprise.

L'embase 9' est constituée par une chemise en métal servant d'enjoliveur. Le diamètre interne de l'embase 9', sur la majeure partie de la hauteur, est nettement supérieur au diamètre extérieur de la chemise 14. L'embase 9' présente, à son extrémité supérieure, un col 49 de diamètre extérieur réduit et dont le diamètre intérieur est égal, au jeu de fonctionnement près, au diamètre extérieur de la chemise 14. Les disques superposés 8 ont un diamètre suffisant pour prendre appui contre la surface intérieure de la partie de grand diamètre de l'embase 9', de sorte que les disques 8 ne peuvent traverser le col 49.

L'embase 9' comporte un fond amovible 50, constitué par un disque muni, sur sa périphérie, de moyens d'encliquetage 51 propres à coopérer avec des moyens conjugués 52, par exemple une nervure circulaire, prévus sur la paroi interne de l'embase 9'.

Lorsque le bâton de rouge à lèvres de l'élément 1 est usé, l'utilisatrice peut dégager le fond 50, de l'embase 9', et sortir l'élément usé par coulissement vers le bas. Une recharge est ensuite mise en place, par coulissement de bas en haut ; le fond 50 est ensuité fixé, par encliquetage, dans l'embase 9'.

La figure 26 illustre une variante de réalisation du dispositif de la figure 16, variante permettant la recharge du dispositif avec un élément muni d'un bâton neuf de rouge à lèvres.

L'embase 509' comporte un fond 53, distinct, constitué par un disque dont le bord périphérique circulaire est muni d'une jupe cylindrique 54, engagé à frottement doux dans l'embase 509'. Le fond 53 est retenu dans l'embase 509' par un bourrelet intérieur 55, de cette embase, reçu dans une gorge annulaire 56 prévue à la partie inférieure périphérique du fond 53.

Le fond 53 comporte au moins une patte-ressort 57, venue de moulage avec le fond, et prenant appui contre la partie inférieure de l'élément tubulaire 501, éventuellement par l'intermédiaire d'une plaque 58. De préférence, plusieurs pattes-ressorts 57, régulièrement réparties sont prévues dans le fond 53. Chaque patte 57 travaille en flexion et a tendance à se relever élastiquement en repoussant la plaque 58 et l'élément 501.

Le bord supérieur interne de la jupe 54 est agencé sous forme d'une surface tronconique 59 dont la grande base est tournée vers le haut. La surface 59 est prévue pour frotter contre la surface tronconique externe des protubérances 30, lorsque le fond 53 est en place, retenu axialement par le bourrelet 55. Le fond 53 est immobilisé en rotation vis-à-vis de l'embase 509', par exemple par une série de nervures et cannelures conjuguées, parallèles à l'axe de l'embase, prévues respectivement sur la surface cylindrique extérieure de la jupe 54 et la surface cylindrique intérieure adjacente de l'embase 509'. La surface tronconique 59, en frottant contre les protubérances, exerce un freinage en rotation entre l'élément 501 et le fond 53 lié en rotation à l'embase 509'.

Le fond 53 peut coulisser légèrement, vers l'intérieur de l'embase 509', sous l'effet d'une poussée de l'utilisatrice, à l'encontre de l'effort exercé par la (les) patte(s) 57. Ce coulissement provoque une flexion radiale vers l'intérieur des protubérances 30, par suite de la coopération des surfaces tronconiques. La surface d'arrêt 30a de chaque protubérance se trouve ainsi dégagée du bord supérieur 31a. L'élément 501, dont le bâton de rouge à lèvres est usé, peut être dégagé vers le haut, et être remplacé par une recharge pleine introduite de haut en bas, jusqu'à l'accrochage des protubérances 30 sous le bord 31a.

Quel que soit le mode de réalisation, la matière utilisée pour l'enveloppe cylindrique telle que 11, comportant la ou les rainures en hélice, est choisie parmi le groupe des polystyrènes, des polyoléfines, des polyacétals, des dérivés du polytétrafluoréthylène, des polyesters.

La matière moulée de l'embase 9, 109 est choisie, de préférence, parmi le groupe des polyoléfines, des polystyrènes, des acétates et propionates de cellulose, des polymères vinyliques, des polyacétals, des dérivés du polytétrafluoréthylène.

La matière utilisée pour le moulage de l'embase et de l'élément tubulaire d'une part et/ou de l'enveloppe cylindrique 11 d'autre part comporte, de préférence, de 0,2 à 20 % d'agent glissant tel que du nitrure de bore, du bi-sulfure de molybdène, du graphite ou des silicones.

## Revendications

1. Dispositif pour appliquer un produit pâteux, présenté sous forme de bâton, comprenant :
- un élément tubulaire (1) à glissière (2) dans lequel est montée coulissante une cupule (3) destinée à recevoir le bâton de produit et comportant au moins un ergot (4) engagé dans une glissière (2) ;
- une enveloppe (11) cylindrique dans la paroi de laquelle est prévue au moins une rainure en hélice, cette enveloppe (11) étant emmanchée sur l'élément tubulaire (1) et étant retenue sur ce dernier par des moyens de butée axiale, l'ergot de la cupule étant engagé dans une rainure en hélice (13) de l'enveloppe (11) ;
- et une chemise extérieure (14-14d ; 114-314) dans laquelle l'enveloppe est bloquée, tandis que l'élément tubulaire peut tourner par rapport aux dites enveloppe et chemise,
des moyens de frottement souple étant prévus entre les deux pièces constituées par l'enveloppe (11) et l'élément tubulaire (1), ces moyens de frottement comportant une languette (15-15d ; 115-315) disposée axialement par rapport à l'axe du tube, défine par au moins une fente (16) axiale, flexible dans le sens radial, prévue sur l'une des deux pièces, et propre à coopérer avec une surface d'appui (20-20d ; 120-320) inclinée par rapport à l'axe de l'élément tubulaire, prévue sur l'autre pièce, par appui sur ladite surface inclinée,
caractérisé par le fait que les moyens de frottement souple (F) constitués par la (les) languette(s) (15-15d ; 115-315) et la surface d'appui inclinée (20-20d ; 120-320) sont situés, dans le sens axial, au-delà de l'extrémité inférieure de la chemise extérieure (14-14d ; 114-314).

2. Dispositif selon la revendication 1, caractérisé par le fait que la surface de frottement (20) est tronconique.

3. Dispositif selon la revendication 1, caractérisé par le fait que la surface de frottement (20a) est formée par une surface concave vers l'extérieur.

4. Dispositif selon la revendication 1, caractérisé par le fait qu'au moins deux languettes élastiques (15-15d ; 115-315), diamétralement opposées, sont prévues pour coopérer avec la surface d'appui inclinée (20-20d ; 120-320).

5. Dispositif selon l'une des revendications 1 ou 4, caractérisé par le fait que la surface d'appui inclinée est une surface tronconique, ou équivalente (20, 20a, 20b, 220, 225, 320) prévue sur la base (6, 6b, 206, 306) de l'élément tubulaire, tandis que la ou les languettes (15, 15b, 215, 315) sont prévues sur l'enveloppe cylindrique.

6. Dispositif selon la revendication 5, caractérisé par le fait que la surface tronconique (20, 120, 320) est orientée de telle manière que son grand diamètre soit situé en partie basse, la ou les languettes (15, 115, 315) étant prévues en partie basse de l'enveloppe (11, 111, 311) et étant déportées radialement vers l'extérieur par rapport à l'enveloppe de sorte qu'un épaulement annulaire (17, 117, 317) est formé à la racine des languettes, sur la surface extérieure de l'enveloppe, cet épaulement constituant une butée axiale de la chemise extérieure (14, 114, 314).

7. Dispositif selon la revendication 5, caractérisé par le fait que la surface tronconique (20b) prévue sur la base (6b) est orientée de manière à présenter son grand diamètre en partie haute, cette surface (20b) étant concave, tandis que la ou les languettes (15b) prévues en partie basse de l'enveloppe (11b) sont sollicitées radialement vers l'intérieur par ladite surface tronconique (20b).

8. Dispositif selon l'une des revendications 5 à 7, caractérisé par le fait que la face interne (18) des languettes (15, 15b, 115, 315) prévues en partie basse de l'enveloppe cylindrique est située sensiblement sur la même surface cylindrique que le fond (19, 119, 319) de la rainure enhélice (13, 113, 313).

9. Dispositif selon la revendication 1, 2 ou 4, caractérisé par le fait que la surface d'appui inclinée est une surface tronconique (20c, 20d) prévue en partie basse de l'enveloppe (11c, 11d) munie de la rainure en hélice, tandis que les languettes (15c, 15d) sont prévues sur la base (6c, 6d) de l'élément tubulaire et sont dirigées vers le haut de manière à coopérer vers l'extérieur, ou vers intérieur, avec la susdite surface tronconique (20c, 20d).

10. Dispositif selon la revendication 1, 2 ou 4, caractérisé par le fait que la surface d'appui inclinée (120, 220) constitue une partie d'une gorge (25) ou d'une nervure (225) à section transversale en V ou en arc de courbe avec laquelle vient coopérer une partie de forme conjuguée (27, 28) de la ou de chaque languette (115, 215).

11. Dispositif selon la revendication 1, 2 ou 4, caractérisé par le fait que les languettes (15b, 15c, 15d, 315) ont une épaisseur radiale variable selon la direction axiale, cette épaisseur diminuant en direction de l'extrémité libre de la languette.

12. Dispositif selon la revendication 1, 2 ou 4, caractérisé par le fait que les languettes (415) ont une forme incurvée, aussi bien pour leur contour que pour leur profil en long dans un plan passant par l'axe du dispositif.

13. Dispositif selon l'une des revendications 1 à 12, caractérisé par le fait que les languettes comportent, à leurs extrémités, des moyens permettant d'améliorer le glissenlent et de diminuer le frottement, en particulier des bourrelets (21, 27) ou des évidements (28).

14. Dispositif selon l'une des revendications 1 à 13, caractérisé par le fait que l'élément tubulaire à glissière (601) comporte au moins une bande (33) relativement élastique, limitée par deux fentes longitudinales (34, 35) sensiblement parallèles à l'axe de l'élément tubulaire, cette bande (33) étant attenante à ses extrémités de faible largeur (36, 37) à l'élément tubulaire (601), tandis que la cupule (603) et/ou la bande (33) comporte au moins une protubérance (39) extérieure et/ou intérieure, en saillie radiale, propre à s'appuyer contre la surface de la pièce avec laquelle elle coopère, la bande (33) exerçant un effort élastique sur ladite cupule (603) de manière à rattraper le jeu transversal et à maintenir un contact entre la cupule (603) et une partie de la surface interne de l'élément tubulaire (601).

15. Dispositif selon la revendication 14, caractérisé par le fait que le profil longitudinal (38) de la surface interne de la bande (33) présente une convexité vers l'intérieur.

16. Dispositif selon l'une des revendications 1 à 5, caractérisé par le fait que l'élément tubulaire (1) à glissière comporte un fond fermé (7) propre à renforcer sa rigidité et à faciliter sa fixation, notamment par collage, sur une embase (9).

17. Dispositif selon l'une des revendications 1 à 16, caractérisé par le fait que la base (6) de l'élément tubulaire comporte, au-dessous des moyens de frottement souple, des disques annulaires (8) en saillie radiale propres à assurer un accrochage de l'élément tubulaire dans une embase (9).

18. Dispositif selon l'une des revendications 1 à 17, caractérisé par le fait que la base (506) de l'élément tubulaire (501) comporte au moins une protubérance élastique (30) propre à faire saillie radialement sur sa surface latérale externe et déformable élastiquement vers l'intérieur, tandis qu'une embase (509) destinée à coiffer la partie inférieure de l'élément tubulaire comporte des moyens d' accrochage conjugués, notamment un évidement (31) prévu sur la surface interne de l'embase dans lequel est propre à venir s'encliqueter la protubérance élastique correspondante (30).

19. Dispositif selon l'une des revendications 1 à 17, caractérisé par le fait que la base (706) de l'élément tubulaire (701) comporte un trou central (40) propre à s'emmancher avec serrage sur un téton (41) en saillie sur le fond de l'embase (709).

20. Dispositif selon l'une des revendications 1 à 17, caractérisé par le fait que la base (806, 906) comporte un trou central (840, 940) et des fentes radiales (42, 942) en étoile, rayonnant à partir de ce trou, et déterminant des secteurs déformables (43, 943), tandis que l'embase (809, 909) comporte un téton (841, 941) sur lequel viennent s'accrocher les extrémités internes (45, 945) des secteurs (43, 943) du fond de la base (806, 906).

21. Dispositif selon l'une des revendications 1 à 20, caractérisé par le fait que la base (306) le l'élément tubulaire comporte des moyens de butée axiale (29) sur sa surface extérieure, situés radialement vers l'extérieur par rapport aux moyens de frottement (F), ces moyens de butée axiale (29) étant propres à coopérer avec l'extrémité inférieure de languettes (315a) prévues en partie basse de l'enveloppe cylindrique (311), de manière à limiter l'engagement axial de l'élément tubulaire (301) dans ladite enveloppe cylindrique.

22. Dispositif selon la revendication 21, caractérisé par le fait que les languettes (315, 315a) sont constituées en deux groupes ayant des hauteurs et des profils différents, les languettes (315) d'un groupe appartenant aux moyens de frottenient et étant destinées à s'appuyer, par leurs extrémités, sur ladite surface d'appui inclinée (320), tandis que les languettes (315a) du deuxième groupe sont situées radialement à l'extérieur de la surface d'appui (320) de manière à pouvoir coopérer uniquement avec les moyens de butée axiale (29) de la base, les languettes (315a) de ce deuxième groupe ayant une hauteur supérieure à celle du premier groupe (315).

23. Dispositif selon la revendication 22, caractérisé par le fait que la face interne des languettes du deuxième groupe (315a) s'écarte progressivement de l'axe de l'enveloppe cylindrique (311) de haut en bas, tandis que la face externe est sensiblement parallèle à cet axe, tandis que les languettes (315) du premier groupe ont une forme différente avec leur face interne sensiblement parallèle à l'axe et leur face externe se rapprochant progressivement de l'axe de haut en bas.

24. Dispositif selon la revendication 1, caractérisé par le fait que le diamètre extérieur maximal de l'ensemble de ces moyens de frottement (F) est sensiblement égal au diamètre extérieur de ladite chemise (14-14d, 114-314).

25. Dispositif selon l'une des revendications 1 à 24, caractérisé par le fait que la matière utilisée pour l'enveloppe cylindrique (11-311) comportant la ou les rainures en hélice est choisie parmi le groupe des polystyrènes, des polyoléfines, des polyacétals, des dérivés du polytétrafluoréthylène, des polyesters.

26. Dispositif selon l'une des revendications 1 à 25, caractérisé par le fait que la matière moulée de l'élément tubulaire (1-601) est choisie parmi le groupe des polyoléfines, des polystyrènes, des acétates et propionates de cellulose, des polymères vinyliques, des polyacétals, des dérivés du polytétrafluoréthylène.

27. Dispositif selon l'une des revendications 1 à 26, caractérisé par le fait que la matière utilisée pour le moulage de l'élément tubulaire (1-601) d'une part, et/ou de l'enveloppe cylindrique (11-311) munie de la rainure en hélice, d'autre part, comporte de 0,2 à 20 % d'agent glissant tel que du nitrure de bore, du bi-sulfure de molybdène, du graphite ou des silicones.

28. Dispositif selon l'une des revendications 1 à 27, caractérisé par le fait que la base (6) est munie sur sa périphérie de disques superposés (8) d'un diamètre extérieur suffisant pour assurer un bon accrochage de la base (6) dans une embase extérieure (9).

29. Dispositif selon la revendication 28, caractérisé par le fait que le fond (50) de l'embase extérieure (9') est amovible et que l'élément tubulaire (1) peut être retiré vers le bas, lorsque le fond (50) est enlevé, pour être remplacé par une recharge, avec remise en place du fond.

30. Dispositif selon la revendication 18, caractérisé par le fait que le fond (53) de l'embase (509') est monté coulissant dans cette embase, mais lié en rotation à ladite embase, des moyens élastiques (57) étant prévus entre le fond (53) et la partie inférieure de l'élément tubulaire (501), le fond (53) étant muni d'une jupe cylindrique dont le bord supérieur interne a une forme tronconique (59) conjuguée de la surface tronconique de la (des) protubérance(s) (30), l'ensemble étant tel qu'en position normale, le bord supérieur (59) du fond exerce une action de freinage sur la protubérance (30) et l'élément tubulaire (501), tandis que par enfoncement axial du fond (53) on provoque la flexion de la (des) protubérance(s) (30) radialement vers l'intérieur, avec décrochage de l'élément tubulaire (501) qui peut être extrait par le haut, et remplacé par une recharge.

## Claims

1. Device for applying a pasty product, presented in the form of a stick, comprising:
- a tubular element (1) with a slideway (2) in which is mounted so that it can slide a cup (3) intended to receive the stick of product and including at least one stub (4) engaged in a slideway (2);
- a cylindrical casing (11) in the wall of which there is provided at least one helical slot, this casing (11) being fitted tightly onto the tubular element (1) and being held on the latter by axial abutment means, the stub of the cup being engaged in a helical slot (13) of the casing (11);
- and an outer sleeve (14-14d; 114-314) in which the casing is immobilized, while the tubular element can turn relative to the said casing and sleeve,
flexible rubbing means being provided between the two components consisting of the casing (11) and the tubular element (1), these rubbing means including a tongue (15-11d; 115-315) arranged axially in relation to the axis of the tube and defined by at least one axial slit (16), which tongue is flexible in the radial direction, provided on one of the two components and designed to interact with a bearing surface (20-20d; 120-320) which is inclined relative to the axis of the tubular element, provided on the other component, by bearing on the inclined surface,
characterized in that the flexible rubbing means (F) consisting of the tongue or tongues (15-15d; 115-315) and the inclined bearing surface (20-20d; 120-320) are situated, in the axial direction, beyond the lower end of the outer sleeve (14-14d, 114-314).

2. Device according to Claim 1, characterized in that the rubbing surface (20) is frustoconical.

3. Device according to Claim 1, characterized in that the rubbing surface (20a) is formed of a surface which is outwardly concave.

4. Device according to Claim 1, characterized in that at least two diametrically opposed elastic tongues (15-15d; 115-315) are designed to interact with the inclined bearing surface (20-20d; 120-320).

5. Device according to one of Claims 1 or 4, characterized in that the inclined bearing surface is a frustoconical surface or equivalent (20, 20a, 20b, 220, 225, 320) provided on the base (6, 6b, 206, 306) of the tubular element, while the tongue or tongues (15, 15b, 215, 315) are provided on the cylindrical casing.

6. Device according to Claim 5, characterized in that the frustoconical surface (20, 120, 320) points such that its large diameter is situated at the bottom, the tongue or tongues (15, 115, 315) being provided at the bottom of the casing (11, 111, 311) and being radially offset outwards relative to the casing so that an annular shoulder (17, 117, 317) is formed at the root of the tongues, on the outer surface of the casing, this shoulder constituting an axial abutment for the outer sleeve (14, 114, 314).

7. Device according to Claim 5, characterized in that the frustoconical surface (20b) provided on the base (6b) points so as to have its large diameter at the top, this surface (20b) being concave, while the tongue or tongues (15b) provided at the bottom of the casing (11b) are urged radially inwards by the said frustoconical surface (20b).

8. Device according to one of Claims 5 to 7, characterized in that the internal face (18) of the tongues (15, 15b, 115, 315) provided at the bottom of the cylindrical casing is situated substantially on the same cylindrical surface as the bottom (19, 119, 319) of the helical slot (13, 113, 313).

9. Device according to Claim 1, 2 or 4, characterized in that the inclined bearing surface is a frustoconical surface (20c, 20d) provided at the bottom of the casing (11c, 11d) equipped with the helical slot, while the tongues (15c, 15d) are provided on the base (6c, 6d) of the tubular element and point upwards so as to interact outwards or inwards with the abovementioned frustoconical surface (20c, 20d).

10. Device according to Claim 1, 2 or 4, characterized in that the inclined bearing surface (120, 220) constitutes part of a groove (25) or of a rib (225) with a transverse section in the form of a V or of an arc of a curve, with which a part (27, 28) of conjugate shape of the or of each tongue (115, 215) interacts.

11. Device according to Claim 1, 2 or 4, characterized in that the tongues (15b, 15c, 15d, 315) have a radial thickness which varies in the axial direction, this thickness diminishing in the direction of the free end of the tongue.

12. Device according to Claim 1, 2 or 4, characterized in that the tongues (415) have a curved shape, both as regards their contour and their profile lengthways in a plane passing through the axis of the device.

13. Device according to one of Claims 1 to 12, characterized in that the tongues include, at their ends, means making it possible to improve sliding and to diminish friction, particularly beads (21, 27) or recesses (28).

14. Device according to one of Claims 1 to 13, characterized in that the tubular element with a slideway (601) includes at least one relatively elastic strip (33), bounded by two longitudinal slits (34, 35) which are substantially parallel to the axis of the tubular element, this strip (33) being attached at its narrow ends (36, 37) to the tubular element (601), while the cup (603) and/or the strip (33) includes at least one radially-projecting external and/or internal protuberance (39), designed to boar against the surface of the component with which it interacts, the strip (33) exerting an elastic force on the said cup (603) so as to take up the transverse play and maintain contact between the cup (603) and a part of the internal surface of the tubular element (601).

15. Device according to Claim 14, characterized in that the longitudinal profile (38) of the internal surface of the strip (33) is inwardly convex.

16. Device according to one of Claims 1 to 5, characterized in that the tubular element (1) with a slideway includes a closed bottom (7) designed to reinforce its rigidity and facilitate its fastening, particularly by bonding, to a base piece (9).

17. Device according to one of Claims 1 to 16, characterized in that the base (6) of the tubular element includes, underneath the flexible rubbing means, radially projecting annular discs (8) designed to fasten the tubular element into a base piece (9).

18. Device according to one of Claims 1 to 17, characterized in that the base (506) of the tubular element (501) includes at least one elastic protuberance (30) designed to project radially on its external lateral surface and capable of being deformed elastically inwards, while a base piece (509) intended to cover over the lower part of the tubular element includes conjugate fastening means, particularly a recess (31) provided on the internal surface of the base piece and into which the corresponding elastic protuberance (30) can snap-fasten.

19. Device according to one of Claims 1 to 17, characterized in that the base (706) of the tubular element (701) includes a central hole (40) designed to fit tightly, with clamping, over a pip (41) projecting from the bottom of the base piece (709).

20. Device according to one of Claims 1 to 17, characterized in that the base (806, 906) includes a central hole (840, 940) and star-like radial slits (42, 942) radiating from this hole, and defining deforaable sectors (43, 943), while the base piece (809, 909) includes a pip (841, 941) onto which the internal ends (45, 945) of the sectors (43, 943) of the bottom of the base (806, 906) fasten.

21. Device according to one of Claims 1 to 20, characterized in that the base (306) of the tubular element includes axial abutment means (29) on its outer surface, situated radially outwards relative to the rubbing means (F), these axial abutment means (29) being designed to interact with the lower end of tongues (315a) provided at the bottom of the cylindrical casing (311) so as to limit the axial engagement of the tubular element (301) into the said cylindrical casing.

22. Device according to Claim 21, characterized in that the tongues (315, 315a) consist of two groups having different heights and profiles, the tongues (315) of one group belonging to the rubbing means and being intended to bear, via their ends, on the said inclined bearing surface (320), while the tongues (315a) of the second group are situated radially outside the bearing surface (320) so that they can interact solely with the axial abutment means (29) of the base, the tongues (315a) of this second group having a greater height than that of the first group (315).

23. Device according to Claim 22, characterized in that the internal face of the tongues of the second group (315a) progressively moves away from the axis of the cylindrical casing (311) from top to bottom, while the external face is substantially parallel to this axis, while the tongues (315) of the first group have a different shape with their internal face substantially parallel to the axis and their external face progressively nearing the axis from top to bottom.

24. Device according to Claim 1, characterized in that the maximum outer diameter of all these rubbing means (F) is substantially equal to the outer diameter of the said sleeve (14-14d, 114-314).

25. Device according to one of Claims 1 to 24, characterized in that the substance used for the cylindrical casing (11-311) including the helical slot or slots is chosen from among the group of polystyrenes, polyolefins, polyacetals, derivatives of polytetrafluoroethylene and polyesters.

26. Device according to one of Claims 1 to 25, characterized in that the moulded substance of the tubular element (1-601) is chosen from among the group of polyolefins, polystyrenes, cellulose acetates and propionates, vinyl polymers, polyacetals, and derivatives of polytetrafluoroethylene.

27. Device according to one of Claims 1 to 26, characterized in that the substance used for moulding the tubular element (1-601) on the one hand, and/or the cylindrical casing (11-311) equipped with the helical slot, on the other hand, includes from 0.2 to 20% of a sliding agent such as boron nitride, molybdenum disulphide, graphite or silicones.

28. Device according to one of Claims 1 to 27, characterized in that the base (6) is equipped on its periphery with superimposed discs (8) of sufficient outside diameter to ensure good fastening of the base (6) into an outer base piece (9).

29. Device according to Claim 28, characterized in that the bottom (50) of the outer base piece (9') is removable and that the tubular element (1) can be removed downwards, when the bottom (50) is taken off, in order to be replaced by a refill, with the bottom being put back in place.

30. Device according to Claim 18, characterized in that the bottom (53) of the base piece (509') is mounted so that it can slide in this base piece, but connected in terms of rotation to the said base piece, elastic means (57) being provided between the bottom (53) and the lower part of the tubular element (501), the bottom (53) being equipped with a cylindrical skirt of which the internal upper edge has a frustoconical shape (59) conjugate to the frustoconical surface of the (some) protuberance(s) (30), the whole being such that in the normal position, the upper edge (59) of the bottom exerts a braking action on the protuberance (30) and the tubular element (501), whilst by driving the bottom (53) in axially the protuberance(s) (30) is (are) made to bend radially inwards with unfastening of the tubular element (501) which can be removed from above and replaced by a refill.

## Patentansprüche

1. Vorrichtung zum Auftragen eines pastenförmigen Produkts in Form eines Stifts, die folgendes umfaßt:
- ein rohrförmiges Element (1) mit Gleitführung (2), in dem ein Napf (3) verschiebbar montiert ist, der zur Aufnahme des Produktstifts bestimmt ist und mindestens eine in eine Gleitführung (2) eintretende Nase (4) aufweist,
- eine zylindrische Hülle (11), in deren Wand mindestens eine schraubenförmige Nut vorgesehen ist und die auf das rohrförmige Element (1) aufgesteckt ist und auf diesem durch eine axiale Anschlagseinrichtung zurückgehalten wird, wobei die Nase des Napfs in eine schraubenförmige Nut (13) der Hülle (11) eintritt,
- und einen Außenmantel (14-14d, 114-314), in dem die Hülle blockiert ist, während das rohrförmige Element sich bezüglich der Hülle und des Mantels drehen kann,
wobei zwischen den beiden aus Hülle (11) und rohrförmigem Element (1) bestehenden Teilen eine biegsame Reibeinrichtung vorgesehen ist, die eine bezüglich der Achse des Rohrs axial angeordnete und durch mindestens einen axialen Schlitz (16) abgegrenzte Zunge (15-15d, 115-315) aufweist, die in radialer Richtung biegsam ist, auf einem der beiden Teile vorgesehen ist und mit einer gegen die Achse des rohrförmigen Elements geneigten und auf dem anderen Teil vorgesehenen Auflagefläche (20-20d, 120-320) durch Auflage auf dieser geneigten Fläche zusammenwirken kann,
dadurch gekennzeichnet, daß die aus der bzw. den Zungen (15-15d, 115-315) und der geneigten Auflagefläche (20-20d, 120-320) bestehende biegsame Reibeinrichtung (F) in axialer Richtung jenseits des unteren Endes des Außenmantels (14-14d, 114-314) gelegen ist.

2. Vorrichtung nach Anspruch 1, dadurch gekennzeichnet, daß die Reibfläche (20) kegelstumpfförmig ist.

3. Vorrichtung nach Anspruch 1, dadurch gekennzeichnet, daß die Reibfläche (20a) von einer nach außen konkaven Fläche gebildet wird.

4. Vorrichtung nach Anspruch 1, dadurch gekennzeichnet, daß mindestens zwei diametral einander entgegengesetzte elastische Zungen (15-15d, 115-315) vorgesehen sind, um mit der geneigten Auflagefläche (20-20d, 120-320) zusammenzuwirken.

5. Vorrichtung nach einem der Ansprüche 1 oder 4, dadurch gekennzeichnet, daß die geneigte Auflagefläche eine kegelstumpfförmige Fläche (20, 20a, 20b, 220, 225, 320) oder dergleichen ist, die auf der Basis (6, 6b, 206, 306) des rohrförmigen Elements vorgesehen ist, während die Zunge bzw. Zungen (15, 15b, 215, 315) auf der zylindrischen Hülle vorgesehen sind.

6. Vorrichtung nach Anspruch 5, dadurch gekennzeichnet, daß die kegelstumpfförmige Fläche (20, 120, 320) so gerichtet ist, daß sich ihr großer Durchmesser unten befindet, wobei die Zunge bzw. Zungen (15, 115, 315) im unteren Teil der Hülle (11, 111, 311) vorgesehen sind und bezüglich der Hülle radial nach außen versetzt sind, so daß auf der Außenfläche der Hülle an der Wurzel der Zungen eine ringförmige Schulter (17, 117, 317) gebildet wird, die einen axialen Anschlag für den Außenmantel (14, 114, 314) bildet.

7. Vorrichtung nach Anspruch 5, dadurch gekennzeichnet, daß die an der Basis (6b) vorgesehene kegelstumpfförmige Fläche (20b) so gerichtet ist, daß sich ihr großer Durchmesser oben befindet, wobei diese Fläche (20b) konkav ist, während die im unteren Teil der Hülle (11b) vorgesehene Zunge bzw. vorgesehenen Zungen (15b) von der kegelstumpfförmigen Fläche (20b) radial nach innen beaufschlagt werden.

8. Vorrichtung nach einem der Ansprüche 5 bis 7, dadurch gekennzeichnet, daß die Innenseite (18) der im unteren Teil der zylindrischen Hülle vorgesehenen Zungen (15, 15b, 115, 315) im wesentlichen auf derselben Zylinderfläche wie der Boden (19, 119, 319) der schraubenförmigen Nut (13, 113, 313) gelegen ist.

9. Vorrichtung nach Anspruch 1, 2 oder 4, dadurch gekennzeichnet, daß die geneigte Auflagefläche eine kegelstumpfförmige Fläche (20c, 20d) ist, die im unteren Teil der mit der schraubenförmigen Nut versehenen Hülle (11c, 11d) vorgesehen ist, während die Zungen (15c, 15d) auf der Basis (6c, 6d) des rohrförmigen Elements vorgesehen sind und nach oben gerichtet sind, so daß sie nach außen oder nach innen mit der kegelstumpfförmigen Fläche (20c, 20d) zusammenwirken.

10. Vorrichtung nach Anspruch 1, 2 oder 4, dadurch gekennzeichnet, daß die geneigte Auflagefläche (120, 220) einen Teil einer Nut (25) oder einer Rippe (225) mit V-förmigem oder kurvenbogenförmigem Querschnitt bildet, mit dem ein ergänzend geformter Teil (27, 28) der oder jeder Zunge (115, 215) zusammenwirkt.

11. Vorrichtung nach Anspruch 1, 2 oder 4, dadurch gekennzeichnet, daß die Zungen (15b, 15c, 15d, 315) eine sich in der axialen Richtung ändernde radiale Dicke haben, wobei diese Dicke in Richtung des freien Endes der Zunge abnimmt.

12. Vorrichtung nach Anspruch 1, 2 oder 4, dadurch gekennzeichnet, daß die Zungen (415) sowohl hinsichtlich ihres Umrisses als auch hinsichtlich ihres Profils längs einer durch die Achse der Vorrichtung gelegten Ebene eine gekrümmte Form haben.

13. Vorrichtung nach einem der Ansprüche 1 bis 12, dadurch gekennzeichnet, daß die Zungen an ihren Enden eine Einrichtung aufweisen, die das Gleiten verbessert und die Reibung verringert, und zwar insbesondere Wülste (21, 27) oder Aussparungen (28).

14. Vorrichtung nach einem der Ansprüche 1 bis 13, dadurch gekennzeichnet, daß das rohrförmige Element (601) mit Gleitführung mindestens ein relativ elastisches Band (33) aufweist, das durch zwei zur Achse des rohrförmigen Elements im wesentlichen parallele Längsschlitze (34, 35) abgegrenzt wird und an seinen Enden (36, 37) geringer Breite mit dem rohrförmigen Element (601) verbunden ist, während der Napf (603) und/oder das Band (33) mindestens einen radial vorstehenden äußeren und/oder inneren Vorsprung (39) aufweist, der sich an der Fläche des Teils, mit dem er zusammenwirkt, abstützen kann, wobei das Band (33) auf den Napf (603) eine elastische Kraft ausübt, so daß das Querspiel nachgestellt wird und zwischen dem Napf (603) und einem Teil der Innenfläche des rohrförmigen Elements (601) ein Kontakt aufrechterhalten wird.

15. Vorrichtung nach Anspruch 14, dadurch gekennzeichnet, daß das Längsprofil (38) der Innenfläche des Bandes (33) nach innen konvex ist.

16. Vorrichtung nach einem der Ansprüche 1 bis 5, dadurch gekennzeichnet, daß das rohrförmige Element (1) mit Gleitführung einen geschlossenen Boden (7) aufweist, der seine Starrheit erhöht und seine Befestigung an einem Sockel (9) insbesondere durch Verklebung erleichtert.

17. Vorrichtung nach einem der Ansprüche 1 bis 16, dadurch gekennzeichnet, daß die Basis (6) des rohrförmigen Elements unterhalb der biegsamen Reibeinrichtung radial vorstehende ringförmige Scheiben (8) aufweist, die die Einhakung des rohrförmigen Elements in einem Sockel (9) gewährleisten.

18. Vorrichtung nach einem der Ansprüche 1 bis 17, dadurch gekennzeichnet, daß die Basis (506) des rohrförmigen Elements (501) mindestens einen elastischen Vorsprung (30) aufweist, der an ihrer äußeren Seitenfläche radial vorstehen kann und elastisch nach innen verformbar ist, während ein Sockel (509), der dazu bestimmt ist, auf den unteren Teil des rohrförmigen Elements aufgesteckt zu werden, zugeordnete Einhakmittel aufweist, und zwar insbesondere eine auf der Innenfläche des Sockels vorgesehene Aussparung (31), in die der entsprechende elastische Vorsprung (30) einrasten kann.

19. Vorrichtung nach einem der Ansprüche 1 bis 17, dadurch gekennzeichnet, daß die Basis (706) des rohrförmigen Elements (701) ein zentrales Loch (40) aufweist, mit dem sie unter Klemmung auf einen am Boden des Sockels (709) vorstehenden Zapfen (41) aufgesteckt werden kann.

20. Vorrichtung nach einem der Ansprüche 1 bis 17, dadurch gekennzeichnet, daß die Basis (806, 906) ein zentrales Loch (840, 940) und radiale Schlitze (42, 942) aufweist, die sternförmig von diesem Loch ausstrahlen und verformbare Sektoren (43, 943) abgrenzen, während der Sockel (809, 909) einen Zapfen (841, 941) aufweist, an dem sich die inneren Enden (45, 945) der Sektoren (43, 943) des Bodens der Basis (809, 909) verhaken.

21. Vorrichtung nach einem der Ansprüche 1 bis 20, dadurch gekennzeichnet, daß die Basis (306) des rohrförmigen Elements auf ihrer Außenfläche eine axiale Anschlagseinrichtung (29) aufweist, die bezüglich der Reibeinrichtung (F) radial außen angeordnet ist und mit dem unteren Ende von Zungen (315a) zusammenwirken kann, die im unteren Teil der zylindrischen Hülle (311) vorgesehen sind, so daß die axiale Einführung des rohrförmigen Elements (301) in die zylindrische Hülle begrenzt wird.

22. Vorrichtung nach Anspruch 21, dadurch gekennzeichnet, daß die Zungen (315, 315a) in zwei Gruppen mit verschiedenen Höhen und Profilen vorgesehen sind, wobei die Zungen (315) der einen Gruppe zu der Reibeinrichtung gehören und dazu bestimmt sind, mit ihren Enden auf der geneigten Auflagefläche (320) aufzuliegen, während die Zungen (315a) der zweiten Gruppe radial außerhalb der Auflagefläche (320) angeordnet sind, so daß sie nur mit der axialen Anschlagseinrichtung (29) der Basis zusammenwirken können, wobei die Zungen (315a) der zweiten Gruppe eine größere Höhe als die der ersten Gruppe (315) besitzen.

23. Vorrichtung nach Anspruch 22, dadurch gekennzeichnet, daß die Innenseite der Zungen der zweiten Gruppe (315a) sich von oben nach unten allmählich von der Achse der zylindrischen Hülle (311) entfernt, während die Außenseite zu dieser Achse im wesentlichen parallel ist, während die Zungen (315) der ersten Gruppe eine andere Form haben, wobei ihre Innenseite zur Achse im wesentlichen parallel ist und ihre Außenseite sich von oben nach unten allmählich der Achse nähert.

24. Vorrichtung nach Anspruch 1, dadurch gekennzeichnet, daß der maximale Außendurchmesser der gesamten Reibeinrichtung (F) im wesentlichen gleich dem Außendurchmesser des Mantels (14-14d, 114-314) ist.

25. Vorrichtung nach einem der Ansprüche 1 bis 24, dadurch gekennzeichnet, daß der Werkstoff, der für die die schraubenförmige Nut oder Nuten aufweisende zylindrische Hülle (11-311) verwendet wird, aus der Gruppe der Polystyrole, Polyolefine, Polyacetale, Polytetrafluorethylen-Derivate und Polyester ausgewählt ist.

26. Vorrichtung nach einem der Ansprüche 1 bis 25, dadurch gekennzeichnet, daß das Formungsmaterial des rohrförmigen Elements (1-601) aus der Gruppe der Polyolefine, Polystyrole, Celluloseacetate und-propionate, Vinylpolymere, Polyacetale und Polytetrafluorethylen-Derivate ausgewählt ist.

27. Vorrichtung nach einem der Ansprüche 1 bis 26, dadurch gekennzeichnet, daß der Werkstoff, der für die Formung des rohrförmigen Elements (1-601) einerseits und/oder der mit der schraubenförmigen Nut versehenen zylindrischen Hülle (11-311) andererseits verwendet wird, 0,2 bis 20 % Gleitmittel wie Bornitrid, Molybdändisulfid, Graphit oder Silicone enthält.

28. Vorrichtung nach einem der Ansprüche 1 bis 27, dadurch gekennzeichnet, daß die Basis (6) an ihrem Umfang mit übereinander angeordneten Scheiben (8) mit einem so großen Außendurchmesser versehen ist, daß eine gute Verhakung der Basis (6) in einem äußeren Sockel (9) gewährleistet wird.

29. Vorrichtung nach Anspruch 28, dadurch gekennzeichnet, daß der Boden (50) des äußeren Sockels (9') abnehmbar ist und daß das rohrförmige Element (1) nach unten herausgezogen werden kann, wenn der Boden (50) entfernt ist, um durch eine Nachladung ersetzt zu werden, worauf der Boden wieder eingesetzt wird.

30. Vorrichtung nach Anspruch 18, dadurch gekennzeichnet, daß der Boden (53) des Sockels (509') in diesem Sockel verschiebbar montiert ist, jedoch bezüglich Drehung mit dem Sockel verbunden ist, wobei zwischen dem Boden (53) und dem unteren Teil des rohrförmigen Elements (501) eine elastische Einrichtung (57) vorgesehen ist und der Boden (53) mit einem zylindrischen Kragen versehen ist, dessen oberer Innenrand eine Kegelstumpfform (59) hat, die der kegelstumpfförmigen Fläche des bzw. der Vorsprünge (30) zugeordnet ist, wobei die Einheit so ausgelegt ist, daß der obere Rand (59) des Bodens in normaler Stellung auf den Vorsprung (30) und das rohrförmige Element (501) eine Bremswirkung ausübt, während man durch axiales Eindrücken des Bodens (53) die Verbiegung des bzw. der Vorsprünge (30) radial nach innen bewirkt, wobei das rohrförmige Element (501) ausgehakt wird, das von oben herausgezogen und durch eine Nachladung ersetzt werden kann.
